# EUROPÄISCHE PATENTSCHRIFT

(11) **EP 1 177 886 B1**
(45) Veröffentlichungstag und Bekanntmachung des Hinweises auf die Patenterteilung: **24.12.2008**
(21) Anmeldenummer: 00116571.1
(22) Anmeldetag: 01.08.2000
(51) Int. Cl.: B30B 15/00

(54) **Press- oder Stanzautomat**
Automatic pressing or punching machine
Machine automatique pour le pressage ou l'estampage

(43) Veröffentlichungstag der Anmeldung: 06.02.2002
(73) Patentinhaber: Haulick + Roos GmbH, 75175 Pforzheim (DE)
(72) Erfinder: Gerd GEYER, 76297 Stutensee (DE); Benno Hellmann, 76751 Jockgrim (DE); Markus Roos, 75177 Pforzheim (DE)
(74) Vertreter: Hoeger, Stellrecht & Partner Patentanwälte

(56) Entgegenhaltungen:
- EP-A- 0 428 780
- DE-A- 2 731 084
- DE-A- 3 439 459
- US-A- 5 090 282
- US-A- 5 140 834
- PATENT ABSTRACTS OF JAPAN vol. 014, no. 087 (M-0937), 19. Februar 1990 (1990-02-19) & JP 01 299798 A (YAMADA DOBBY CO LTD), 4. Dezember 1989 (1989-12-04)

## Beschreibung

Die Erfindung betrifft einen Press- oder Stanzautomaten mit den Merkmalen des Oberbegriffes von Patentanspruch 1.

Um bei Stanz- oder Pressautomaten den Werkzeugverschleiß zu reduzieren und damit die Werkzeug-Standzeiten zu verlängern und die Präzision der bearbeiteten Werkstücke zu erhöhen, ist es von Vorteil, wenn die Umkehrposition, d. h. der untere Totpunkt, des Stößels möglichst konstant gehalten wird. Um Änderungen der Stößelumkehrposition entgegenzuwirken, die aufgrund der Temperatur des Press- oder Stanzautomaten und aufgrund von den insbesondere in der Beschleunigungsphase auftretenden Massenkräften unvermeidlich sind, kommt üblicherweise eine Verstelleinrichtung zum Einsatz, mit deren Hilfe die Stößelumkehrposition im laufenden Betrieb verstellt werden kann. Dies gibt die Möglichkeit, die Eintauchtiefe eines am Stößel gehaltenen Oberwerkzeuges in ein auf dem Pressentisch festgelegtes Unterwerkzeug auch bei zunehmender Hubzahl konstant zu halten. Hierzu wird in der DE-OS 27 31 084 vorgeschlagen, die Werkzeuge mit einer induktiven Eintauchtiefen-Meßeinrichtung zu versehen, so daß die Eintauchtiefe direkt erfaßt und an eine der Verstelleinrichtung zugeordnete Steuer- und Regeleinheit weitergegeben werden kann. Durch einen Vergleich zwischen Sollwert und Istwert der Eintauchtiefe kann dann die Stößelumkehrposition entsprechend nachreguliert werden. Voraussetzung hierfür ist allerdings eine möglichst exakte Bestimmung der Eintauchtiefe. Eine derartige Bestimmung ist jedoch insbesondere bei unsymmetrisch im Werkzeug auftretenden Druckkräften nicht in allen Fällen zuverlässig gewährleistet.

Aus der DE 34 39 459 ist eine Presse bekannt mit einer Verstelleinrichtung zur Einstellung der Relativposition zwischen dem Stößel und einer Aufspannplatte während des Pressenbetriebs. Für die direkte oder indirekte Erfassung des Abstandes zwischen Aufspannplatte und Stößel im unteren Totpunkt kommt eine Abstandsmesseinrichtung zum Einsatz. Außerdem ist eine Kontrolleinrichtung zur Steuerung der Verstelleinrichtung auf der Grundlage der Ausgangssignale der Abstandsmesseinrichtungen in der Weise vorgesehen, daß der Abstand zwischen Aufspannplatte und Stößel im unteren Totpunkt während des Pressenbetriebs innerhalb eines bestimmten Bereichs bleibt.

Aus der englischen Zusammenfassung der japanischen Veröffentlichtung JP 01299798 A ist ein Pressautomat bekannt, bei dem Abweichungen der Stößelumkehrposition bei verschiedenen Hubzahlen abgespeichert werden können. Im laufenden Betrieb des Pressautomaten können die zuvor abgespeicherten Abweichungen abgerufen und zur Korrektur der Stößelumkehrposition herangezogen werden.

In der EP 0 428 780 B1 wird in diesem Zusammenhang vorgeschlagen, der Steuer- oder Regeleinheit eine Sollkennlinie vorzugeben, die die Eintauchtiefe in Abhängigkeit von der Hubzahl pro Minute des Press- oder Stanzautomaten wiedergibt. Diese Kennlinie gibt über den gesamten Hubzahlbereich den Sollwert der Eintauchtiefe vor, der dann mit dem gemessenen Istwert verglichen werden kann. Zusätzlich ist bei der in der EP 0 428 780 B1 beschriebenen Steuer- oder Regeleinheit die Möglichkeit einer Korrektur der vorgegebenen Sollkennlinie vorgesehen. Hierzu kann ein von der Sollkennlinie abweichender Differenzwert für die Eintauchtiefe bei einer bestimmten Hubzahl eingegeben werden. Dies hat zur Folge, daß der Verlauf der Sollkennlinie anschließend entsprechend dem eingegebenen Differenzwert über den gesamten Hubzahlbereich neu berechnet wird. Auch eine derartige Verstellung der Stößelumkehrposition macht es erforderlich, die Eintauchtiefe präzise zu erfassen und mit dem vorgegebenen, gegebenenfalls berichtigten Sollwert zu vergleichen. Dies erfordert nicht nur den Einsatz eines zuverlässig arbeitenden Meßaufnehmers, sondern auch eine konstruktiv aufwendige Regeleinheit, um während des Betriebes des Press- oder Stanzautomaten eine möglichst gleichbleibende Stößelumkehrposition sicherzustellen. Nachteilig ist außerdem, daß der Zusammenhang zwischen eingegebenem Differenzwert und Korrektur der Stößelumkehrposition durch die Sollkennlinie fest vorgegeben ist, so daß eine Korrektur bei einer bestimmten Hubzahl zwingend auch eine Korrektur bei einer anderen Hubzahl zur Folge hat.

Aufgabe der vorliegenden Erfindung ist es, einen Press- oder Stanzautomaten der eingangs genannten Art derart weiterzubilden, daß er ohne Einsatz eines Meßaufnehmers für die Eintauchtiefe auf konstruktiv einfache Weise einen möglichst geringen Werkzeugverschleiß und eine hohe Präzision der bearbeiteten Werkstücke ermöglicht.

Diese Aufgabe wird bei einem Press- oder Stanzautomaten der gattungsgemäßen Art erfindungsgemäß durch die Merkmale von Patentanspruch 1 gelöst.

In die Erfindung fließt der Gedanke mit ein, daß Press- oder Stanzautomaten üblicherweise nur bei einigen, immer wiederkehrenden Hubzahlen betrieben werden. Beispielsweise bei der Inbetriebnahme des Press- oder Stanzautomaten oder während einer Testphase läßt sich erfindungsgemäß von einer Bedienungsperson durch unmittelbare Beurteilung der Qualität der bearbeiteten Werkstücke ein Stößelpositions-Korrekturprofil ermitteln und für den nachfolgenden Betrieb des Press- oder Stanzautomaten abspeichern. Hierzu wird von der Bedienungsperson die Qualität des bei einer bestimmten Hubzahl bearbeiteten Werkstücks beurteilt und - soweit erforderlich - eine vorliegende Stößelposition (Ausgangsstellung) durch Eingabe eines Korrekturwertes solange verändert, bis sich ein optimales Arbeitsergebnis einstellt. Dieser Korrekturwert wird zusammen mit der entsprechenden Hubzahl im Speicherelement der Steuereinrichtung abgespeichert. Im anschließenden Betrieb des Press- oder Stanzautomaten wird dann bei der gewünschten Hubzahl der zugeordnete Korrekturwert aus dem Speicherelement abgerufen und die Stößelposition selbsttätig entsprechend dem abgespeicherten Korrekturwert berichtigt. Auf diese Weise können nicht nur die hubzahlabhängigen Massenkräfte berücksichtigt werden, sondern auch spezifische Abweichungen des zum Einsatz kommenden Press- oder Stanzautomaten, wie sie durch Fertigungstoleranzen und dergleichen unvermeidlich sind. Außerdem kann der Einsatz eines Meßaufnehmers für die Eintauchtiefe entfallen, so daß sich die erfindungsgemäße Lösung durch ihre konstruktive Einfachheit auszeichnet. Von Vorteil ist außerdem, daß auch der Einfluß des Werkzeuges und des zu bearbeiteten Werkstükkes, also insbesondere das Material des Werkstückes, unmittelbar berücksichtigt werden kann.

Erfindungsgemäß sind mehrere Korrekturwerte zu verschiedenen Hubzahlen während des laufenden Betriebes des Press- oder Stanzautomaten eingebbar und speicherbar. Auf diese Weise können unterschiedliche Hubzahlen, die bei der Bearbeitung eines bestimmten Werkstückes mit einem vorgegebenen Werkzeug auftreten, berücksichtigt werden, so daß zu jeder gewünschten Hubzahl jeweils der optimale Korrekturwert von der Steuereinrichtung abgefragt und zur Ansteuerung der Verstelleinrichtung eingesetzt werden kann.

Günstig ist es, wenn als Korrekturwert für die Stößelumkehrposition unmittelbar die Abweichung der Stößelposition im unteren Totpunkt des Stößels von einer Ausgangsstellung eingebbar ist. Dies gibt der Bedienungsperson die Möglichkeit, die gewünschte Korrektur der Stößelumkehrposition in der ihr geläufigen Maßeinheit, nämlich in Bruchteilen von Millimetern, einzugeben.

Die Eingabe der dem Korrekturwert entsprechenden Hubzahl kann ebenfalls durch die Bedienungsperson erfolgen. Besonders vorteilhaft ist es, wenn bei der Eingabe des Korrekturwertes im laufenden Betrieb des Press- oder Stanzautomaten die dann vorliegende Hubzahl selbsttätig erfassbar und speicherbar ist.

Bei einer besonders bevorzugten Ausführungsform ist vorgesehen, daß mehrere Korrekturwertprofile speicherbar sind, wobei jedes Korrekturwertprofil werkzeug- und/oder werkstückspezifische Korrekturwerte und die jeweils zugeordneten Hubzahlen umfaßt. Dies ermöglicht es einer Bedienungsperson, während einer Testphase die Stößelpositionen für verschiedene, im nachfolgenden Dauerbetrieb zum Einsatz kommende Werkstücke und Werkzeuge jeweils optimal einzustellen, wobei die gewünschten Korrekturwerte und die zugeordneten Hubzahlen werkzeug- und werkstückspezifisch abgespeichert werden.

Dies hat insbesondere den Vorteil, daß die Einstellung des Press- oder Stanzautomaten auf die jeweils optimale Stößelposition von einer Fachkraft vorgenommen werden kann, während die nachfolgende Bedienung des Press- oder Stanzautomaten im Dauerbetrieb von weniger qualifizierten Bedienungspersonen vorgenommen werden kann.

Wie eingangs erläutert, ist die Stößelposition nicht nur von den bei einer bestimmten Hubzahl vorliegenden Massenkräften des Press- oder Stanzautomaten abhängig, sondern auch von weiteren Betriebsparametern, insbesondere von der Betriebstemperatur des Press- oder Stanzautomaten. Um im Dauerbetrieb des Press- oder Stanzautomaten den Einfluß derartiger Betriebsparameter bei der Positionierung des Stößels zu berücksichtigen, ist es von Vorteil, wenn die Steuereinrichtung eine Anpassungseinheit umfaßt zur Anpassung der abgespeicherten Korrekturwerte an zumindest einen Betriebsparameter des Press- oder Stanzautomaten.

Es kann beispielsweise vorgesehen sein, daß die Anpassungseinheit die abgespeicherten Korrekturwerte mit einem Korrekturfaktor hubzahlunabhängig verknüft. Dies ermöglicht eine besonders einfache Anpassung der abgespeicherten Korrekturwerte an Betriebsparameter des Press- oder Stanzautomaten, indem sämtliche Korrekturwerte, die für die zum Einsatz kommende Werkstück-Werkzeug-Kombination während einer Testphase ermittelt wurden, mit einem für alle Hubzahlen gleichbleibenden Korrekturfaktor verknüft, beispielsweise multipliziert oder addiert werden.

Um eine möglichst exakte Anpassung der Korrekturwerte an die herrschenden Betriebsparameter zu ermöglichen, ist es von Vorteil, wenn die Anpassungseinheit die abgespeicherten Korrekturwerte mit einem Korrekturfaktor hubzahlabhängig verknüpft. Dies gibt die Möglichkeit, einen nichtlinearen Zusammenhang zwischen Hubzahl und Anpassungsbedarf zu berücksichtigen. So kann beispielsweise vorgesehen sein, daß Korrekturwerte, denen eine hohe Hubzahl entspricht, beispielsweise mehr als 1000 Hübe pro Minute, vorzugsweise 1200 bis 1600 Hübe pro Minute, eine prozentual stärkere Anpassung an einen Betriebsparameter erfahren als Korrekturwerte, denen eine niedrigere Hubzahl entspricht.

Mittels der Anpassungseinheit kann durch Verknüpfung der abgespeicherten Korrekturwerte mit einem Korrekturfaktor insbesondere der Einfluß der Betriebstemperatur des Press- oder Stanzautomaten berücksichtigt werden. Alternativ und/oder ergänzend kann vorgesehen sein, daß die Anpassungseinheit die abgespeicherten Korrekturwerte mit einem die Betriebsdauer des Press- oder Stanzautomaten berücksichtigenden Korrekturfaktor verknüpft. Auf diese Weise kann zum Beispiel die sich im Laufe der Betriebsdauer einstellende Abnützung des Werkzeuges bei der Positionierung des Stößels berücksichtigt werden.

Die nachfolgende Beschreibung einer bevorzugten Ausführungsform der Erfindung dient im Zusammenhang mit der Zeichnung der näheren Erläuterung. Es zeigen:
- Figur 1:: eine schematische Darstellung eines Schnellstanzautomaten und
- Figur 2:: ein Blockschaltbild einer Steuereinrichtung für eine Verstelleinrichtung des in Figur 1 dargestellten Schnellstanzautomatens.

In Figur 1 ist in schematischer Weise ein Schnellstanzautomat dargestellt, der insgesamt mit dem Bezugszeichen 10 belegt ist. Er umfaßt ein rahmenartiges Gestell 12 mit einem Pressentisch 14 und einem von einer Antriebseinheit 16 angetriebenen, in vertikaler Richtung hin- und herbewegbaren Stößel 18. Die Antriebseinheit 16 wird hierbei von vier Säulen 20 getragen, die an den Eckpunkten eines Werkzeugeinbauraumes 22 angeordnet sind, der in vertikaler Richtung vom Stößel 18 einerseits und vom Pressentisch 14 andererseits begrenzt ist.

Zum Antrieb des Stößels 18 weist die Antriebseinheit 16 eine Exzenterwelle 24 auf, die mittels Rollenlager 26 drehbar am Gestell 12 gehalten und mittels eines in der Zeichnung nicht dargestellten, an sich bekannten Antriebsmotors zu einer Drehbewegung antreibbar ist. An der Exzenterwelle 24 sind zwei Pleuel 28, 29 drehbar gehalten, die mit ihrem jeweiligen freien Ende über eine zur Verstellung der Lage des unteren Totpunktes des Stößels 18 vorgesehenen Verstelleinrichtung 30 am Stössel 18 festgelegt sind. Die Verstelleinrichtung 30 ist über einen in Figur 2 schematisch dargestellten Antrieb 47 betätigbar, wobei dem Antrieb 47 eine Steuereinrichtung 49 zugeordnet ist, wie nachfolgend unter Bezugnahme auf Figur 2 näher erläutert wird.

Im Bereich der vier Säulen 20 ist am Stößel 18 jeweils eine Führungssäule 32 festgelegt, die mit ihren freien Enden oberhalb und unterhalb des Werkzeugeinbauraumes 22 in einem spielfrei vorgespannten Wälzlager 34 verschiebbar gehalten ist, so daß der Stößel 18 mittels der Führungssäulen 34 und der jeweiligen Wälzlager 34 in vertikaler Richtung exakt geführt ist.

Zur Kühlung des Stanzautomaten 10 ist ein Öl-Kühlkreislauf 36 vorgesehen mit einem in den Pressentisch 14 integrierten Ölbehälter 37 und mit den Ölbehälter 37 mit der Antriebseinheit 16 verbindenden Kühlleitungen 38.

Zum Ausgleich der bei der Hin- und Herbewegung des Stößels 18 und der Pleuel 28, 29 auftretenden Massenkräfte umfaßt die Antriebseinheit 16 eine oberhalb der Exzenterwelle 24 an Führungsstangen 40 verschiebbar gehaltene Ausgleichsmasse 42, die über einen Ausgleichspleuel 44 mit der Exzenterwelle 24 gekoppelt ist.

Der Schnellstanzautomat 10 kann zur Bearbeitung von Werkstücken mit Hubzahlen bis zu etwa 1600 Hüben pro Minute betrieben werden. Zur Messung der jeweiligen Hubzahl ist ein in Figur 2 schematisch dargestellter Hubzahlsensor 46 vorgesehen.

Wie bereits erläutert, kann die Position des Stößels 18 relativ zum Pressentisch 14 mittels der Verstelleinrichtung 30 verstellt werden. Wie aus Figur 2 deutlich wird, wird die Verstelleinrichtung 30 vom Antrieb 47 betätigt, der von der Steuereinrichtung 49 angesteuert ist. Letztere umfaßt einen Korrekturwertspeicher 51, dem über ein Eingabeelement 53 von einer Bedienungsperson Korrekturwerte eingegeben werden können. Die eingegebenen Korrekturwerte werden im Korrekturwertspeicher zusammen mit der bei der Eingabe vorherrschenden Hubzahl abgespeichert. Zu diesem Zweck steht der Korrekturwertspeicher 51 mit dem Hubzahlsensor 46 in elektrischer Verbindung.

Als weitere Betriebsparamenter, der in Ergänzung zur Hubzahl die Position des Stößels 18 beeinflußt, kann die Betriebstemperatur erfaßt werden. Hierzu umfaßt der Schnellstanzautomat 10 einen Betriebstemperatursensor 55, der ebenso wie ein Betriebsdauerzähler 57 mit einer Anpassungseinheit 59 der Steuereinrichtung 49 in elektrischer Verbindung steht.

Die im Korrekturwertspeicher 51 abgespeicherten Korrekturwerte können zusammen mit den zugeordneten Hubzahlen über eine Datenleitung 61 abgefragt und an die Anpassungseinheit 59 übermittelt werden. In der Anpassungseinheit 59 lassen sich die abgefragten Korrekturwerte mit einem Korrekturfaktor verknüpfen, der in der Anpassungseinheit 59 auf der Grundlage der vom Betriebstemperatursensor 55 und dem Betriebsdauerzähler 57 übermittelten Werte ermittelt wird. Der auf diese Weise an die herrschenden Betriebsparameter angepaßte Korrekturwert dient dann der Ansteuerung des Antriebes 47. Hierzu kann ein dem angepaßten Korrekturwert entsprechendes Steuersignal über eine Steuerleitung 63 an den Antrieb 47 übermittelt werden, so daß die Verstelleinrichtung 30 die Stößelposition entsprechend dem angepaßten Korrekturwert nachjustiert.

Die Eingabe der gewünschten Korrekturwerte erfolgt hierbei, wie aus Figur 1 deutlich wird, mittels eines Tastenfeldes 65, wobei die abgespeicherten Korrekturwerte jederzeit abrufbar und auf einem Bildschirm 67 anzeigbar sind. Auf diese Weise können während des Dauerbetriebs des Schnellstanzautomaten 10 die abgespeicherten Korrekturwerte ebenso abgefragt werden wie die herrschenden Betriebsparameter und die daraus ermittelten Korrekturfaktoren.

Für die Bearbeitung eines bestimmten Werkstückes wird eine bestimmte Stößelposition als Ausgangsstellung vorgegeben. Diese läßt sich, beispielsweise bei der Inbetriebnahme des Schnellstanzautomaten 10, von einer Bedienungsperson hubzahlabhängig korrigieren. Hierzu wird der Schnellstanzautomat 10 mit einer bestimmten Hubzahl und unter Einsatz eines bestimmten Werkzeuges zur Bearbeitung des Werkstückes betrieben. Die Qualität des hierbei bearbeitenden Werkstücks wird von der Bedienungsperson beurteilt und erforderlichenfalls wird durch Eingabe eines Korrekturwertes die Stößelposition korrigiert. Der gewünschte Korrekturwert kann über das Eingabeelement 53 in den Korrekturwertspeicher 51 eingegeben werden, wo der Korrekturwert zusammen mit der herrschenden Hubzahl abgespeichert wird. Während der Testphase wird entsprechend dem eingegebenen Korrekturwert der Antrieb 47 der Verstelleinrichtung 30 angesteuert, so daß der Stößel 18 die gewünschte Position einnimmt, bei der ein optimales Arbeitsergebnis erzielbar ist.

Im nachfolgenden Dauerbetrieb können die während der Testphase eingegebenen Korrekturwerte für eine bestimmte Werkzeug-Werkstück-Kombination abgerufen und zur Ansteuerung des Antriebes 47 herangezogen werden. Hierbei können die Einflüsse der Betriebstemperatur und/oder Betriebsdauer auf die Stößelposition zusätzlich Berücksichtigung finden, indem die abgespeicherten Korrekturwerte mittels der Anpassungseinheit 59 an die jeweils herrschenden Betriebsparameter angepaßt werden können.

Mittels der voranstehend erläuterten Steuereinrichtung 49 lassen sich auf einfache Weise optimale Stößelpositionen erzielen für sämtliche Hubzahlen, die beim Dauerbetrieb des Schnellstanzautomaten 10 vorgesehen sind.

Die erfindungsgemäße Konstruktion zeichnet sich durch ihre besondere Einfachheit aus, denn eine laufende Messung der jeweils herrschenden Eintauchtiefe kann ebenso entfallen wie eine aufwendige Regeleinheit, bei der der herrschende Istwert der Eintauchtiefe mit einem vorgegebenen Sollwert verglichen wird.

## Patentansprüche

1. Press- oder Stanzautomat mit einem Pressentisch (14) und einem hin- und herbewegbaren Stößel (18) sowie mit einer Verstelleinrichtung (30) zur Verstellung der Stößelumkehrposition während des Betriebes des Press- oder Stanzautomaten (10), wobei der verstelleinrichtung (30) eine Steuereinrichtung (49) zugeordnet ist zur hubzahlabhängigen Korrektur des Stößelhubes und die Verstelleinrichtung (30) durch Eingabe eines gewünschten Korrekturwertes für die Stößelumkehrposition bei einer bestimmten Hubzahl betätigbar ist, wobei die Steuereinrichtung (49) das Eingabeelement (53) für den Korrekturwert umfaßt sowie ein Speicherelement (51) zum Speichern des eingegebenen Korrekturwertes und der zugeordneten Hubzahl, und wobei mehrere Korrekturwerte zu verschiedenen Hubzahlen eingebbar und speicherbar sind, **dadurch gekennzeichnet, daß** während des laufenden Betriebes des Press- oder Stanzautomaten (10) mehrere Korrekturwerte zu verschiedenen Hubzahlen eingebbar und speicherbar sind.

2. Press- oder Stanzautomat nach Anspruch 1, **dadurch gekennzeichnet, daß** als Korrekturwert für die Stösselumkehrposition die Abweichung der Stößelposition im unteren Totpunkt des Stößels (18) von einer Ausgangsstellung eingebbar ist.

3. Press- oder Stanzautomat nach Anspruch 1 oder 2, **dadurch gekennzeichnet, daß** mehrere Korrekturwertprofile eingebbar und speicherbar sind, wobei jedes Korrekturwertprofil werzeug- und/oder werkstückspezifische Korrekturwerte und die jeweils zugeordneten Hubzahlen umfaßt.

4. Press- oder Stanzautomat nach einem der voranstehenden Ansprüche, **dadurch gekennzeichnet, daß** die Steuereinrichtung (49) eine Anpassungseinheit (59) umfaßt zur Anpassung der abgespeicherten Korrekturwerte an Betriebsparameter des Press- oder Stanzautomaten (10).

5. Press- oder Stanzautomat nach Anspruch 4, **dadurch gekennzeichnet, daß** die Anpassungseinheit (59) die abgespeicherten Korrekturwerte mit einem Korrekturfaktor hubzahlunabhängig verknüpft.

6. Press- oder Stanzautomat nach Anspruch 4, **dadurch gekennzeichnet, daß** die Anpassungseinheit (59) die abgespeicherten Korrekturwerte mit einem Korrekturfaktor hubzahlabhängig verknüpft.

7. Press- oder Stanzautomat nach Anspruch 4, 5 oder 6, **dadurch gekennzeichnet, daß** die Anpassungseinheit (59) die abgespeicherten Korrekturwerte mit einem die Betriebstemperatur des Press- oder Stanzautomaten berücksichtigenden Korrekturfaktor verknüpft.

8. Press- oder Stanzautomat nach einem der Ansprüche 4 bis 7, **dadurch gekennzeichnet, daß** die Anpassungseinheit (59) die abgespeicherten Korrekturwerte mit einem die Betriebsdauer des Press- oder Stanzautomaten berücksichtigenden Korrekturfaktor verknüpft.

## Claims

1. An automatic pressing or punching machine with a press bed (14) and a slide (18) which can be moved back and forth and also with an adjustment means (30) for adjusting the slide reversal position during operation of the automatic pressing or punching machine (10), a control means (49) being associated with the adjustment means (30) for correcting the slide stroke dependent on the number of strokes, and the adjustment means (30) being able to be actuated at a given number of strokes by entering a desired correction value for the slide reversal position, the control means (49) comprising the input element (53) for the correction value and also a storage element (51) for storing the entered correction value and the associated number of strokes, and a plurality of correction values being able to be entered and stored at different stroke numbers, **characterised in that** during the regular operation of the automatic pressing or punching machine (10) a plurality of correction values can be entered and stored at different stroke numbers.

2. An automatic pressing or punching machine according to Claim 1, **characterised in that** the deviation of the slide position in the bottom dead centre of the slide (18) from a starting position can be entered as a correction value for the slide reversal position.

3. An automatic pressing or punching machine according to Claim 1 or 2, **characterised in that** a plurality of correction value profiles can be entered and stored, each correction value profile comprising tool- and/or workpiece-specific correction values and the associated number of strokes in each case.

4. An automatic pressing or punching machine according to one of the preceding claims, **characterised in that** the control means (49) comprises an adaptation unit (59) for adapting the stored correction values to operating parameters of the automatic pressing or punching machine (10).

5. An automatic pressing or punching machine according to Claim 4, **characterised in that** the adaptation unit (59) links the stored correction values with a correction factor independently of the number of strokes.

6. An automatic pressing or punching machine according to Claim 4, **characterised in that** the adaptation unit (59) links the stored correction values with a correction factor dependent on the number of strokes.

7. An automatic pressing or punching machine according to Claim 4, 5 or 6, **characterised in that** the adaptation unit (59) links the stored correction values with a correction factor which takes into account the operating temperature of the automatic pressing or punching machine.

8. An automatic pressing or punching machine according to one of Claims 4 to 7, **characterised in that** the adaptation unit (59) links the stored correction values with a correction factor which takes into account the duration of operation of the automatic pressing or punching machine.

## Revendications

1. Machine automatique de pressage ou d'estampage comportant une table de pressage (14), un coulisseau (18) apte à effectuer un mouvement alternatif ainsi qu'un dispositif de réglage (30) permettant de régler la position de retour du coulisseau pendant le fonctionnement de la machine de pressage ou d'estampage (10), un dispositif de commande (49) étant associé au dispositif de réglage (30) afin de corriger la course du coulisseau en fonction du nombre de courses et ledit dispositif de réglage (30) pouvant être manoeuvré en entrant une valeur souhaitée de correction de la position de retour du coulisseau pour un nombre de courses défini, le dispositif de commande (49) comportant un élément d'entrée (53) permettant d'entrer la valeur de correction ainsi qu'un élément de mémorisation (51) permettant de mémoriser la valeur de correction entrée et le nombre de courses associé, et plusieurs valeurs de correction pouvant être entrées et mémorisées pour différents nombres de cycles, **caractérisée en ce que**, au cours du fonctionnement de la machine de pressage ou d'estampage (10), plusieurs valeurs de correction peuvent être entrées et mémorisées pour différents nombres de courses.

2. Machine automatique de pressage ou d'estampage selon la revendication 1, **caractérisée en ce que** l'écart entre la position du coulisseau (18) au point mort bas et une position de départ peut être entré comme valeur de correction de la position de retour du coulisseau.

3. Machine automatique de pressage ou d'estampage selon la revendication 1 ou 2, **caractérisée en ce que** l'on peut entrer et mémoriser plusieurs profils de valeurs de correction, chaque profil de valeurs de correction comportant des valeurs de correction spécifiques à l'outil et/ou à la pièce, et les nombres de courses à chaque fois associés.

4. Machine automatique de pressage ou d'estampage selon l'une des revendications précédentes, **caractérisée en ce que** le dispositif de commande (49) comporte une unité d'adaptation (59) permettant d'adapter les valeurs de correction en mémoire aux paramètres de fonctionnement de la machine automatique de pressage ou d'estampage (10).

5. Machine automatique de pressage ou d'estampage selon la revendication 4, **caractérisée en ce que** l'unité d'adaptation (59) combine les valeurs de correction en mémoire à un facteur de correction indépendamment du nombre de courses.

6. Machine automatique de pressage ou d'estampage selon la revendication 4, **caractérisée en ce que** l'unité d'adaptation (59) combine les valeurs de correction en mémoire à un facteur de correction en fonction du nombre de courses.

7. Machine automatique de pressage ou d'estampage selon la revendication 4, 5 ou 6, **caractérisée en ce que** l'unité d'adaptation (59) combine les valeurs de correction en mémoire à un facteur de correction qui tient compte de la température de fonctionnement de la machine automatique de pressage ou d'estampage.

8. Machine automatique de pressage ou d'estampage selon l'une des revendications 4 à 7, **caractérisée en ce que** l'unité d'adaptation (59) combine les valeurs de correction en mémoire à un facteur de correction qui tient compte de la durée de fonctionnement de la machine automatique de pressage ou d'estampage.
